# EUROPÄISCHE PATENTSCHRIFT

(11) **EP 1 162 167 B1**
(45) Veröffentlichungstag und Bekanntmachung des Hinweises auf die Patenterteilung: **02.01.2003**
(21) Anmeldenummer: 01112180.3
(22) Anmeldetag: 18.05.2001
(51) Int. Cl.: B67C 3/06, B67C 3/10

(54) **Verfahren zum Füllen von Flaschen, Dosen oder dergleichen Behälter mit einem flüssigen Füllgut sowie Füllmaschine**
Method and device for filling bottles, cans and similar containers with a liquid product
Procédé et dispositif pour remplir des bouteilles, boîtes et récipients similaires de produit liquide

(30) Priorität: 09.06.2000 DE 10028676
(43) Veröffentlichungstag der Anmeldung: 12.12.2001
(73) Patentinhaber: KHS Maschinen- und Anlagenbau Aktiengesellschaft, 44143 Dortmund (DE)
(72) Erfinder: Clüsserath, Ludwig, 55543 Bad Kreuznach (DE)

(56) Entgegenhaltungen:
- EP-A- 0 697 369
- GB-A- 507 703

## Beschreibung

Die Erfindung bezieht sich auf ein Verfahren zum Füllen von Flaschen, Dosen oder dergleichen Behälter mit einem flüssigen Füllgut, insbesondere mit Getränken gemäß Oberbegriff Patentanspruch 1 sowie auf eine Füllmaschine gemäß Oberbegriff Patentanspruch 19. In der EP-A-697 369 wird ein solches Verfahren, bzw. Maschine, beschrieben.

Es ist heute üblich, kohlensäurehaltige Getränke vor dem Abfüllen in Flaschen, Dosen oder dergleichen Behälter in einer einer Füllmaschine vorgeschalteten Ausmischanlage durch Mischen von Wasser mit wenigstens einer weiteren Komponente und durch anschließendes Versetzen mit Kohlensäure (Karbonisieren) herzustellen, und zwar letzteres in eine Karbonisierungseinrichtung, die Bestandteil der Abmischanlage oder ein gesondertes Gerät ist. Dies bedeutet u.a., daß zusätzlich zur Füllmaschine auch eine Karbonisierungseinrichtung notwendig ist.

Aufgabe der Erfindung ist es, ein Verfahren aufzuzeigen, welches eine Vereinfachung der Herstellung von abgefüllten kohlensäurehaltigen Produkten, insbesondere auch von kohlensäurehaltigen Getränken ermöglicht.

Zur Lösung dieser Aufgabe sind ein Verfahren entsprechend dem Patentanspruch 1 und eine Füllmaschine zum Durchführen dieses Verfahrens entsprechend dem Patentanspruch 19 ausgebildet.

Die Besonderheit der Erfindung besteht darin, daß das Versetzen des Füllgutes mit Kohlensäure, d.h. das Karbonisieren des Füllgutes nicht in einer Karbonisierungseinrichtung, sondern in der Füllmaschine, d.h. in dem jeweiligen Behälter erfolgt.

Das Füllgut, beispielsweise Wasser oder fertig ausgemischtes Getränk ohne CO2- oder mit einem reduzierten bzw. vernachlässigbaren CO2-Gehalt wird dem Behälter an der jeweiligen Füllstelle zugeführt und erst dort mit CO2-Gas derart versetzt, daß das Füllgut im Behälter schließlich den geforderten CO2-Gehalt aufweist.

Mit dem erfindungsgemäßen Verfahren kann z.B. bei der Produktion von abgefüllten CO2-haltigen Getränken, wie Mineral- oder Tafelwässern, Limonaden usw. auf die bisher notwendige, dem Füller vorgeschaltete Karbonisierungseinrichtung oder -anlage verzichtet werden. Es ist insbesondere auch möglich, beispielsweise Getränke, die in einem Tank ausgemischt werden, direkt der Füllmaschine zuzuführen.

Weiterbildungen der Erfindung sind Gegenstand der Unteransprüche. Die Erfindung wird im Folgenden anhand der Figuren an einem Ausführungsbeispiel näher erläutert, es zeigen:
- Fig. 1: in sehr vereinfachter schematischer Darstellung und in Draufsicht eine Füllmaschine umlaufender Bauart zum Füllen von Flaschen;
- Fig. 2: in vereinfachter Darstellung ein Füllelement der Füllmaschine der Figur 1.

Die in den Figuren allgemein mit 1 bezeichnete Füllmaschine dient zum Füllen von Behältern, nämlich von Flaschen 2 mit einem flüssigen Füllgut in Form eines Getränkes, beispielsweise mit Limonaden, Tafel- und Mineralwasser, sowie zum anschließenden Versetzen des Füllgutes in der jeweiligen Flasche 2 mit Kohlensäure bzw. CO2-Gas (Karbonisieren). Die Füllmaschine 1 besitzt in bekannter Weise an einem um eine vertikale Maschinenachse umlaufenden Rotor 3 in gleichmäßigen Winkelabständen verteilt eine Vielzahl von Füllstellen, die jeweils von einem Füllelement 4 und einem Behälterträger 5 gebildet sind, der bei der dargestellten Ausführungsform die jeweilige Flasche 2 an einem am Flaschenhals im Bereich der Flaschenmündung 2' gebildeten Flansch hintergreift und gesteuert durch eine ortsfeste Hubkurve 6 und einen Hubzylinder 7 eine vertikale Hubbewegung zum Anheben und Absenken der Flasche 2 gegen das zugehörige Füllelement 4 bzw. von diesem ausführt.

Über einem Transporteur 8 werden die aufrecht stehenden Flaschen 2 an einem Flascheneinlauf 9 den Füllstellen 4/5 einzeln zugeführt. Die gefüllten Flaschen 2 mit dem karbonisierten Füllgut werden an einem Flaschenauslauf 10 den Füllstellen 4/5 entnommen und an den Transporteur 8 übergeben. Der Rotor 3 ist dabei in Richtung des Pfeiles A der Figur 1 umlaufend angetrieben.

Zwischen dem Flascheneinlauf 9 und dem Flaschenauslauf 10 erfolgt bei an die Füllelemente 4 angehobenen und dort in Dichtlage befindlichen Flaschen 2 der Füll- und Karbonisierunsprozeß, und zwar in mehreren Prozeßschritten, d.h. bei der dargestellten Ausführungsform in insgesamt sechs zeitlich aufeinander folgenden Prozeßschritten, nämlich:
- Spülen der jeweiligen Flasche 2 mit CO2-Gas,
- Füllen der jeweiligen Flasche 2 mit dem flüssigen, CO2-freien Füllgut (Getränk),
- Vorspannen der gefüllten Flasche mit CO2-Gas,
- Karbonisieren des Füllgutes,
- Beruhigen und Vorentlasten der mit dem karbonisierten Füllgut gefüllten Flasche,
- Restentlasten.

Zur Durchführung der vorgenannten Verfahrensschritte weist die Füllmaschine 1 bei der dargestellten Ausführungsform eine Ausbildung aus, die in der Figur 2 für ein Füllelement 4 im Detail wiedergegeben ist. Das füllrohrlose Füllelement 4 besitzt in einem Gehäuse 11 einen Flüssigkeitskanal 12 mit einem Flüssigkeitsventil, welches durch eine nicht dargestellte Betätigungseinrichtung zum Einleiten der eigentlichen Füllphase geöffnet und am Ende der Füllphase wieder geschlossen wird.

Der Flüssigkeitskanal 12 ist mit einem am Rotor 3 vorgesehenen Ringkessel 14 bzw. mit dem dortigen, von dem Füllgut eingenommenen Füllgutraum 14' verbunden, und zwar über eine Leitung 12'. Oberhalb des Füllgutraumes 14' ist im Ringkessel 14 ein Gasraum 14" gebildet, der bei der dargestellten Ausführungsform druckloses CO2-Gas, d.h. C02-Gas unter Atmosphärendruck oder annähernd unter Atmosphärendruck enthält. Der Füllgutraum 14" wird über eine Leitung 15 mit dem flüssigen Füllgut versorgt. Der Füllgutspiegel wird dabei auf einem vorgegebenen Niveau gehalten. Der Gasraum 14" wird über eine Gasleitung 16 mit CO2-Gas unter Atmosphärendruck versorgt.

Für die einzelnen Behandlungs- bzw. Prozeßschritte sind am Rotor 3 bei der dargestellten Ausführungsform für sämtliche Füllelemente 4 gemeinsam noch vorgesehen:
- Ein CO2-Ringkanal 17, der über eine Leitung 18 mit der Leitung 16 bzw. mit dem Gasraum 14" verbunden ist,
- ein Rückgas-Ringkanal 19, der der Vorentlastung dient und in dem ein dem Vorentlastungsdruck entsprechender Druck eingeregelt ist,
- ein Ringkanal 20, der von einer nicht dargestellten CO2-Gas-Quelle über eine Leitung 21 mit CO2-Gas mit einem Druck versorgt wird, der über einem Sättigungsdruck liegt
- ein Ringkanal 35 für die Restentlastung.

Jedes Füllelement 4 besitzt weiterhin ein Rückgasrohr 22, welches bei am Füllelement 4 angesetzter Flasche 2 mit seinem unteren, offenen Ende in den Innenraum der Flasche 2 und mit seinem oberen, offenen Ende in einen im Gehäuse 11 ausgebildeten Gaskanal 23' mündet, der Bestandteil von weiteren im Gehäuse 11 ausgeführten und in der Fig. 2 allgemein mit 23 bezeichneten Gaswegen ist. Das Rückgasrohr 22 ist an der Unterseite des Gehäuses 11 von der ringförmingen Flüssigkeitsöffnung 12" des Flüssigkeitskanales 12 umschlossen, die (Flüssigkeitsöffnung) im Strömungsrichtung des Füllgutes auf das Flüssigkeitsventil 13 folgt. Die Gaswege 23 sind über eine an jedem Füllelement 4 vorgesehene, individuell steuerbare Steuerventileinrichtung 24 derart steuerbar, daß der Innenraum der am jeweiligen Füllelement 4 mit der Flaschenmündung 2' in Dichtlage vorgesehenen Flasche 2 für die einzelnen Prozeß- oder Behandlungsschritte u.a. auch mit dem dem jeweiligen Prozeßschritt entsprechenden Ringkanal 17, 19 bzw. 20 verbunden werden kann, wie dies nachstehend noch näher erläutert wird. Die Steuerventilanordnung 24 besitzt bei der dargestellten Ausführungsform drei individuell steuerbare Steuerventile 24', die in geeigneter Weise die inneren Gaswege 23 steuern, d.h. insbesondere Öffnen und Schließen.

jedes Füllelement 4 besitzt weiterhin ein Karbonisierungsrohr 25, welches innerhalb des Rückgasrohrs 22 und achsgleich mit diesem angeordnet ist, und zwar derart, daß das Karbonisierungsrohr 25 mit seinem unteren, offenen Ende relativ weit über das untere, offene Ende des Rückgasrohrs 22 vorsteht. Mit dem oberen Ende ist das Karbonisierungsrohr 25 abgedichtet durch den Gasraum bzw. -kanal 23' hindurchgeführt und über eine Leitung 26 mit dem Ringkanal 20 verbunden. In der Leitung 26 befindet sich ein für jedes Füllelement 4 individuell vorgesehenes Steuerventil 27 sowie auch eine Volumen- oder Mengenmeßeinrichtung 28, mit der die bei geöffnetem Steuerventil 27 die die Leitung 26 durchströmende und am unteren, offenen Ende des Karbonisierungsrohrs 25 austretende Menge an CO2-Gas gemessen wird. Über ein Rückschlagventil 29 ist die Leitung 26 mit dem Gaskanal 23' verbunden, und zwar in Strömungsrichtung des die Leitung 26 durchströmenden und aus dem unteren Ende des Karbonisierungsrohrs 25 austretenden CO2-Gases hinter dem Steuerventil 27. Das Rückschlagventil 29 ist weiterhin so ausgebildet, daß es für eine Gasströmung aus der Leitung 26 in den Gaskanal 23' öffnet, für eine Gasströmung in umgekehrter Richtung aber sperrt.

Zwischen dem Innendurchmesser des Rückgasrohrs 22 und dem Außendurchmesser des Karbonisierungsrohrs 25 ist ein ringförmiger Rückgaskanal 30 gebildet, der am unteren Ende des Rückgasrohrs 22 offen ist und am oberen Ende des Rückgasrohrs in den Gaskanal 23' mündet.

Im Einzelnen sind der beschriebenen Ausführung folgende Verfahrensschritte beim Füllen einer Flasche 2 möglich, wobei die Füllmaschine 1 vor dem Füllbeginn selbstverständlich mit allen für das Füllen benötigten Medien (Füllgut und CO2-Gas im Ringkessel 14 sowie CO2-Gas unter Druck im Ringkanal 20) versorgt ist:

### 1. Flasche mit CO2 Spülen

Nach dem Anheben der jeweiligen Flasche 2 gegen das Füllelement 1 liegt diese schließlich mit ihrer Flaschenmündung 2' abgedichtet gegen die Unterseite des Füllelementes 4 bzw. gegen eine dortige Dichtung 31 derart an, daß das Rückgasrohr 22 und das Karbonisierungsrohr 25 durch die Flaschenmündung 2' in den Innenraum der Flasche 2 hineinreichen und der Innenraum der Flasche 2 auch mit der in Strömungsrichtung hinter dem Flüssigkeitsventil 13 vorgesehenen ringförmigen Flüssigkeitsöffnung 12" des Flüssigkeitskanales 12 in Verbindung steht. Das Flüssigkeitsventil 13 ist geschlossen.

Zum Einleiten des Spülprozesses wird das Steuerventil 27 geöffnet und gleichzeitig die Steuerventilanordnung 24 so angesteuert, daß über diese der in Strömungsrichtung unterhalb des Flüssigkeitsventils 13 gebildete Teil des Flüssigkeitskanales 12 mit dem Ringkanal 19 in Verbindung steht. Über das geöffnete Ventil 27 strömt damit CO2-Gas in das Karbonisierungsrohr 25 und tritt am unteren, weit in die Flasche 2 hineinreichenden Ende dieses Rohrs strahlförmig in Richtung des Flaschenbodens aus und verdrängt damit von unten her die in der Flasche 2 vorhandene Luft, die über die Ringöffnung 12" aus der Flasche in den Kanal 19 gelangt. Ein gewisser Anteil an CO2-Gas gelangt über das Rückschlagventil 29 auch in den Gaskanal 23', von dort in den Rückgaskanal 30, strömt über das untere offene Ende des Gaskanales 30 ebenfalls in den Innenraum der Flasche 2 und trägt zur Verdrängung der Luft aus der Flasche 2 bei.

Dieser Spülprozeß wird solange fortgesetzt, bis die gewünschte Inertgasatmosphäre in der Flasche 2 erreicht ist. Die Dauer des Spülprozesses ist beispielsweise durch eine Zeitsteuerung festgelegt.

### 2. Füllung der Flasche 2 mit dem nicht karbonisierten Füllgut.

Bei wieder geschlossenem Ventil 27 und bei durch die Steuerventileinrichtung 24 unterbrochener Verbindung zwischen dem unteren Ende des Flüssigkeitskanals 12 und dem Ringkanal 19 erfolgt das Füllen der Flasche 2 mit dem flüssigen Füllgut.

Hierfür wird über die Steuerventileinrichtung 24 der Gaskanal 23' mit dem Ringkanal 17 verbunden, so daß sich in der Flasche 2 der Druck des Gasraumes 14", d.h. bei der dargestellten Ausführungsform der Atmosphärendruck einstellt. Anschließend wird das Flüssigkeitsventil 13 geöffnet, so daß das Füllgut über die Ringöffnung 12" entlang der Innenfläche der Flasche 2 in den Flascheninnenraum fließt. Sobald die Sollfüllmenge erreicht ist, wird das Flüssigkeitsventil 13 geschlossen. Parallel hierzu wird auch über die Steuerventileinrichtung 24 die Verbindung zum Ringkanal 17 unterbrochen. Zur Steuerung der Sollfüllmenge ist in der den Ringkessel 14 mit dem Flüssigkeitskanal 12 verbindenden Leitung 12' bei der dargestellten Ausführungsform eine Volumenmeßeinrichtung 33 vorgesehen.

Bei Sollfüllhöhe liegt das Niveau des Füllgutspiegels in der Flasche 2 unter der unteren Öffnung des Gaskanals 30, aber weit über dem unteren Ende des Karbonisierungsrohrs 25.

### 3. Vorspannen der gefüllten Flasche

Um das flüssige Füllgut in einem späteren Verfahrensschritt karbonisieren zu können, erfolgt zunächst ein Vorspannen der gefüllten Flasche mit CO2-Gas. Hierfür wird über die Steuerventilanordnung 24 der Gaskanal 23' über eine Leitung 34 mit dem Ringkanal 20 verbunden, der das CO2-Gas unter Druck führt. Über den Rückgaskanal 30 gelangt das CO2-Gas bei diesem Vorspannen in den oberhalb des Füllgutspiegels gebildeten und vom Füllgut nicht eingenommenen Kopfraum der jeweiligen Flasche 2.

Durch nicht dargestellte Mittel in der Leitung 34 ist der Vorspanndruck ist so eingestellt, daß beim Vorspannen der Druck in der Flasche 2 auf ein Druckniveau ansteigt, welches im Bereich des Sättigungsdruckes liegt. Die zum Vorspannen erforderliche Gasmenge ist sehr gering, da der Kopfraum der jeweilige Flasche 2 nur ein relativ kleines Volumen besitzt und nur dieser Kopfraum mit dem Spanngas aufgefüllt und auf den Spann- bzw. Sättigungsdruck gebracht werden muß.

Mit dem Vorspannen der Flasche 2 wird beim anschließenden Karbonisieren eine Schaumbildung vermieden. Weist das Füllgut oder Getränk nur eine geringe Neigung zur Schaumentwicklung auf und/oder soll bei dem nachfolgenden Karbonisierungsschritt nur ein geringer Kohlensäuregehalt erzeugt werden, so kann grundsätzlich auf das Vorspannen verzichtet werden.

### 4. Füllgut karbonisieren

Im Ringkanal 20 ist ein CO2-Druck eingeregelt, der deutlich oberhalb des Sättigungsdruckes liegt, d.h. oberhalb desjenigen äußeren Drucks, bei dem die gewünschte Menge an CO2-Gas im fertigen Getränk gelöst ist.

Zum Karbonisieren des in die jeweilige Flasche abgefüllten Füllguts wird das Steuerventil 27 geöffnet, so daß über das Karbonisierungsrohr 25 CO2-Gas unter Druck strahlförmig in das Füllgut einströmt. Durch die relativ große Länge ist das Karbonisierungsrohr 25 tief in das Füllgut eingetaucht. Der gewünschte Karbonisierungsgrad bzw. die gewünschte Menge des beim Karbonisieren zugeführten CO2-Gases wird bei der dargestellten Ausführungsform über die Volumenmeßeinrichtung 28 gesteuert. Grundsätzlich ist aber auch eine Zeitsteuerung oder eine Kombination aus Zeitsteuerung und Masse- oder Volumenmessung möglich.

Während der Karbonisierung steigt der Druck in der Flasche 2 deutlich über den Sättigungsdruck an. Das Füllgut absorbiert unter diesen Bedingungen die Kohlensäure sofort.

### 5. Beruhigen und Vorentlasten

Nach Abschluß der Karbonisierungsphase wird das Steuerventil 27 geschlossen. Über die Steuerventilanordnung 24 wird der Gaskanal 23' und damit der Innenraum der Flasche 2 mit dem Ringkanal 19 verbunden, womit der Druck in der Flasche 2 gedrosselt auf einem geregelten Druck abgesenkt wird, der deutlich unterhalb des CO2-Sättigungsdruckes im Füllgut bzw. Getränk liegt. Auf diesem Druckniveau findet dann eine zeitlich begrenzte Beruhigung des Füllgutes statt. Noch im Füllgut verbliebene Gasblasen steigen dabei ohne nennenswerte Schaumbildung an die Oberfläche auf.

Um zu vermeiden, daß vom Karbonisierungsschritt im Inneren des Karbonisierungsrohrs 25 noch vorhandenes und beim Beruhigen und Vorentlasten dann expandierendes CO2-Gas aus dem unteren Ende des Karbonisierungsrohrs 25 als Gasblasen austritt und es hierdurch zu einer Beunruhigung oder zu einem Überschäumen des Füllgutes kommt, ist das Karbonisierungsrohr 25 über das Rückschlagventil 29 mit dem Gaskanal 23' verbunden, so daß dieses CO2-Restgas aus dem Karbonisierungsrohr 25 über den Gaskanal 23' und die Steuerventilanordnung 24 ebenfalls in den Ringkanal 19 abgeführt wird.

Während der Karbonisierungsphase ist der Druck im Karbonisierungsrohr 25 signifikant höher als der Gasdruck im Flaschenkopfraum bzw. im Gaskanal 30 und Gasraum 23', so daß das Rückschlagventil 29 während des Karbonisierungsprozesses geschlossen ist. Erst nach Abschluß der Karbonisierung, d.h. nach dem Schließen des Ventils 27 stellt sich zwischen dem Karbonisierungsrohr 25 und dem Flaschenkopfraum Gleichdruck ein, so daß sich dann während der Vorentlastungs- und Beruhigungsphase die Drücke im Karbonisierungsrohr 25 und im Kopfraum der Flasche 2 bei geöffnetem Rückschlagventil 29 parallel abbauen können, und zwar zur Vermeidung eines schädlichen Gasaustritts aus dem Karbonisierungsrohr 25, wie dies vorstehend beschrieben wurde.

### 6. Restentlasten

Kurz bevor die jeweilige Flasche 2 von dem Füllelement 4 abgezogen wird, wird über die Steuerventileinrichtung 24 der Innenraum der Flasche zur Atmosphäre hin oder aber über den für sämtliche Füllelemente 4 gemeinsamen Ringkanal 35 entlüftet, der mit der Atmosphäre in Verbindung steht. In dem für dieses Restentlasten vorgesehenen Gasweg ist vorzugsweise eine Drosselorgan, beispielsweise eine Düse mit einem vorgegebenen Strömungsquerschnitt vorgesehen, so daß der Innendruck der Flasche 2 kontrolliert auf Atmosphärendruck abgebaut wird.

Die für die Karbonisierung erforderliche zusätzliche Prozeßzeit kann durch eine Beschleunigung der Füllung in dem vorausgehenden Füllschritt kompensiert werden, und zwar insbesondere auch deswegen, weil im Vergleich zu CO2-haltigen Produkten die Füllung mit stillen Produkten oder Getränken wesentlich schneller und somit in kürzerer Zeit durchgeführt werden kann. Die Füllmaschine 1 kann daher bei gleicher Füll-Leistung in den heute üblichen Größenordnungen dimensioniert werden, allerdings mit dem Vorteil, daß eine gesonderte Karbonisierungsanlage nicht mehr benötigt wird.

Die Erfindung wurde voranstehend an einem Ausführungsbeispiel beschrieben. Es versteht sich, daß zahlreiche Änderungen sowie Abwandlungen möglich sind, ohne daß dadurch der der Erfindung zugrundeliegende Erfindungsgedanke verlassen wird. So ist es beispielsweise möglich, für das Vorspannen der jeweiligen Flasche 2 auf den Vorspann- bzw. Sättigungsdruck einen zusätzlichen Ringkanal vorzusehen, der das CO2-Gas unter Sättigungsdruck führt und für sämtliche Füllelemente 4 gemeinsam ist. Weiterhin ist es selbstverständlich auch möglich, das Vorspannen der Flaschen 2 auf dem Vorspann- bzw. Sättigungdruck vor dem Füllschritt vorzunehmen, wobei dann der Gasraum 14" des Ringkessels 14 das unter Vorspann- oder Sättigungsdruck stehende CO2-Gas aufweist. Die vorbeschriebene Ausführung, bei der das Vorspannen erst nach der Füllphase erfolgt, hat aber den Vorteil, daß nur geringe Mengen an CO2-Gas für das Vorspannen benötigt werden, wie dies vorstehend beschrieben wurde.

### Bezugszeichenliste

- 1: Füllmaschine
- 2: Flasche
- 2': Flaschenmündung
- 3: Rotor
- 4: Füllelement
- 5: Behälterträger
- 6: Hubkurve
- 7: Hubzylinder
- 8: Transporteur
- 9: Flascheneinlauf
- 10: Flaschenauslauf
- 11: Gehäuse
- 12: Flüssigkeitskanal
- 12': Leitung
- 12": Ringöffnung
- 13: Flüssigkeitsventil
- 14: Ringkanal
- 14': Füllgutraum
- 14": Gasraum
- 15, 16: Leitung
- 17: Ringkanal
- 18: Leitung
- 19: Ringkanal
- 20: Ringkanal
- 21: Leitung
- 22: Rückgasrohr
- 23: Gasweg
- 23': Gaskanal
- 24: Steuerventilanordnung
- 24': Steuerventil
- 25: Karbonisierungsrohr
- 26: Leitung
- 27: Steuerventil
- 28: Volumen- oder Mengenmeßelement
- 29: Rückschlagventil
- 30: Gaskanal im Rückgasrohr
- 31: Dichtung
- 33: Volumenmeßeinrichtung
- 34: Leitung
- 35: Ringkanal
- A: Drehrichtung des Rotors

## Patentansprüche

1. Verfahren zum Füllen von Flaschen, Dosen oder dergleichen Behältern (2) mit einem flüssigen Füllgut, unter Verwendung einer Füllmaschine (1) mit mehreren Füllpositionen, die jeweils ein Füllelement (4) aufweisen, an welchem der jeweilige Behälter (2) zumindest während eines Teils eines Füllprozesses mit seiner Behältermündung (2') in Dichtlage anliegt und über welches der Innenraum des Behälters in einer Füllphase gesteuert mit dem flüssigen Füllgut gefüllt und in wenigstens einem Verfahrensschritt mit einem unter Druck stehenden CO2-Gas beaufschlagt wird, **dadurch gekennzeichnet, daß** das flüssige Füllgut im jeweiligen Behälter (2) durch Einleiten des CO2-Gases unter Druck mit Kohlensäure versetzt bzw. karbonisiert wird.

2. Verfahren nach Anspruch 1, **dadurch gekennzeichnet, daß** das Karbonisieren des Füllgutes im Behälter (2) nach Abschluß der Füllphase erfolgt.

3. Verfahren nach Anspruch 1 oder 2, **dadurch gekennzeichnet, daß** das während der Füllphase in den Behälter (2) eingebrachte Füllgut ein solches ohne CO2-Gehalt oder ein solches mit einem CO2-Gehalt ist, der wesentlich niedriger ist als der CO2-Gehalt des abgefüllten Füllgutes.

4. Verfahren nach einem der vorhergehenden Ansprüche, **dadurch gekennzeichnet, daß** das Karbonisieren des Füllgutes im Behälter (2) über wenigstens eine im flüssigen Füllgut eingetauchte Gas-Öffnung durch Einleiten des CO2-Gases unter Druck erfolgt.

5. Verfahren nach Anspruch 4, **dadurch gekennzeichnet, daß** das Karbonisieren des Füllgutes über ein Karbonisierungsrohr (25) erfolgt, welches mit einem unteren, die Gasöffnung bildenden Ende durch die Behälteröffnung (2') in das flüssige Füllgut mit Abstand unterhalb des Füllgutspiegels eingetaucht ist.

6. Verfahren nach einem der vorhergehenden Ansprüche, **dadurch gekennzeichnet, daß** vor dem Karbonisieren des flüssigen Füllgutes ein Vorspannen des Behälters (2) auf einen Vorspann- oder Sättigungsdruck erfolgt.

7. Verfahren nach Anspruch 6, **dadurch gekennzeichnet, daß** das Vorspannen des Behälters in einer der Füllphase vorausgehenden Vorspannphase erfolgt.

8. Verfahren nach Anspruch 6, **dadurch gekennzeichnet, daß** das Vorspannen des Behälters nach der Füllphase erfolgt.

9. Verfahren nach einem der vorhergehenden Ansprüche, **dadurch gekennzeichnet, daß** zum Karbonisieren das CO2-Gas mit einem Druck in das flüssige Füllgut eingebracht wird, der deutlich über den Vorspann- oder Sättigungsdruck liegt.

10. Verfahren nach einem der vorhergehenden Ansprüche, **dadurch gekennzeichnet, daß** der jeweilige Behälter (2) vor dem Karbonisieren auf einen Vorspann- oder Sättigungsdruck vorgespannt wird.

11. Verfahren nach einem der vorhergehenden Ansprüche, **dadurch gekennzeichnet, daß** der Innenraum des Behälters (2) in einem der Füllphase vorausgehenden Verfahrensschritt mit einem Inert-Gas gespült wird.

12. Verfahren nach Anspruch 11, **dadurch gekennzeichnet, daß** das Spülen mit dem Inert- oder CO2-Gas über das Karbonisierungsrohr (25) erfolgt.

13. Verfahren nach einem der vorhergehenden Ansprüche, **dadurch gekennzeichnet, daß** das Füllen des Behälters (2) während der Füllphase unter Atmosphärendruck erfolgt.

14. Verfahren nach einem der vorhergehenden Ansprüche, **dadurch gekennzeichnet, daß** das Füllen des Behälters (2) während der Füllphase unter Gegendruck erfolgt.

15. Verfahren nach einem der vorhergehenden Ansprüche, **dadurch gekennzeichnet, daß** nach dem Karbonisieren die Entlastung des Behälters auf Atmosphärendruck erfolgt.

16. Verfahren nach Anspruch 15, **dadurch gekennzeichnet, daß** das Entlasten auf Atmosphärendruck in wenigstens zwei Schritten erfolgt, und zwar zunächst ein Vorentlasten auf einen über dem Atmosphärendruck liegenden Vorentlastungsdruck und anschließend ein Restentlasten auf Atmosphärendruck.

17. Verfahren nach Anspruch 16, **dadurch gekennzeichnet, daß** zwischen dem Entlasten auf den Vorentlastungsdruck und dem Restentlasten eine Beruhigungsphase vorgesehen ist.

18. Verfahren nach einem der vorhergehenden Ansprüche, **dadurch gekennzeichnet, daß** nach dem Karbonisieren und während des Entlastens eine Entlastung auch des Innenraumes des Karbonisierungsrohrs (25) erfolgt.

19. Füllmaschine zum Füllen von Flaschen, Dosen oder dergleichen Behältern (2) mit einem flüssigen Füllgut, mit mehreren Füllpositionen, die jeweils ein Füllelement (4) aufweisen, an welchem der jeweilige Behälter (2) zumindest während eines Teils eines Füllprozesses mit seiner Behältermündung (2') in Dichtlage anliegt und über welches der Innenraum des Behälters in einer Füllphase gesteuert mit dem flüssigen Füllgut gefüllt und in wenigstens einem Verfahrensschritt mit einem unter Druck stehenden CO2-Gas beaufschlagt wird, **gekennzeichnet durch** Mittel (25) zum Karbonisieren des flüssigen Füllguts im jeweiligen Behälter (2) **durch** Einleiten des CO2-Gases unter Druck in das Füllgut.

20. Füllmaschine nach Anspruch 19, **gekennzeichnet durch** wenigstens eine Gas-Öffnung am Füllelement, die im flüssigen Füllgut eingetaucht ist und über die das Karbonisieren des Füllgutes im Behälter (2) **durch** Einleiten des CO2-Gases unter Druck erfolgt.

21. Füllmaschine nach Anspruch 20, **gekennzeichnet durch** ein Karbonisierungsrohr (25), welches mit einem unteren Ende die Gasöffnung bildet und über die Unterseite des Füllelementes (4) wegsteht.

22. Füllmaschine nach einem der vorhergehenden Ansprüchen, **dadurch gekennzeichnet, daß** die Füllelemente (4) solche ohne Füllrohr sind.

23. Füllmaschine nach einem der vorhergehenden Ansprüchen, **dadurch gekennzeichnet, daß** das Karbonisierungsrohr (25) aus einer Öffnung eines Rückgaskanals (30) über die Unterseite des Füllelementes (4) wegsteht.

## Claims

1. Method of filling bottles, cans or similar containers (2) with a liquid product, by using a filling machine (1) having a plurality of filling positions which each have a filling device (4), against which device the respective container (2) abuts with its container mouth (2') in a sealing position, at least during one part of a filling process, and via which device the interior of the container is filled with the liquid product in a controlled manner in a filling phase and is charged with a pressurised CO₂ gas in at least one method step, **characterised in that** the liquid product in the respective container (2) is mixed with carbon dioxide, or respectively carbonised, by the introduction of the CO₂ gas under pressure.

2. Method according to claim 1, **characterised in that** the carbonisation of the product in the container (2) is effected after termination of the filling phase.

3. Method according to claim 1 or 2, **characterised in that** the product, introduced into the container (2) during the filling phase, is one which does not contain CO₂, or is one having a CO₂ content which is substantially lower that the CO₂ content of the decanted product.

4. Method according to one of the preceding claims, **characterised in that** the carbonisation of the product in the container (2) is effected via at least one gas opening, which is immersed in the liquid product, by the introduction of the CO₂ gas under pressure.

5. Method according to claim 4, **characterised in that** the carbonisation of the product is effected via a carbonisation pipe (25), which is immersed through the container opening (2') into the liquid product at some distance below the level of the product with a lower end which forms the gas opening.

6. Method according to one of the preceding claims, **characterised in that**, prior to the carbonisation of the liquid product, the container (2) is initially pressurised to an initially pressurising pressure or saturation pressure.

7. Method according to claim 6, **characterised in that** the initial pressurising of the container is effected in an initially pressurising phase preceding the filling phase.

8. Method according to claim 6, **characterised in that** initial pressurising of the container is effected after the filling phase.

9. Method according to one of the preceding claims, **characterised in that**, for carbonisation purposes, the CO₂ gas is introduced into the liquid product at a pressure which lies clearly above the initially pressurising pressure or saturation pressure.

10. Method according to one of the preceding claims, **characterised in that** the respective container (2) is initially pressurised to an initially pressurising pressure or saturation pressure prior to the carbonisation process.

11. Method according to one of the preceding claims, **characterised in that** the interior of the container (2) is rinsed with an inert gas in a method step preceding the filling phase.

12. Method according to claim 11, **characterised in that** the rinsing with the inert gas or CO gas is effected via the carbonisation pipe (25).

13. Method according to one of the preceding claims, **characterised in that** the filling of the container (2) is effected under atmospheric pressure during the filling phase.

14. Method according to one of the preceding claims, **characterised in that** the filling of the container (2) is effected under counterpressure during the filling phase.

15. Method according to one of the preceding claims, **characterised in that** the pressure in the container is reduced to atmospheric pressure after the carbonisation process.

16. Method according to claim 15, **characterised in that** the pressure is reduced to atmospheric pressure in at least two steps, that is to say that initially there is an initial reduction in pressure to an initially reduced pressure, which lies above the atmospheric pressure, and subsequently there is a remaining reduction in pressure to atmospheric pressure.

17. Method according to claim 16, **characterised in that** a settling phase is provided between the reduction in pressure to the initially reduced pressure and the remaining

18. Method according to one of the preceding claims, **characterised in that**, after the carbonisation process and during the pressure reducing process, there is also a reduction in the pressure of the interior of the carbonisation pipe (25).

19. Filling machine for filling bottles, cans or similar containers (2) with a liquid product, said machine having a plurality of filling positions which each have a filling device (4), against which device the respective container (2) abuts with its container mouth (2') in a sealing position, at least during one part of a filling process, and via which device the interior of the container is filled with the liquid product in a controlled manner in a filling phase and is charged with a pressurised CO₂ gas in at least one method step, **characterised by** means (25) for carbonising the liquid product in the respective container (2) by introducing the CO₂ gas into the product under pressure.

20. Filling machine according to claim 19, **characterised by** at least one gas opening in the filling device, which opening is immersed in the liquid product, and via which opening the carbonisation of the product in the container (2) is effected by introducing the CO₂ gas under pressure.

21. Filling machine according to claim 20, **characterised by** a carbonisation pipe (25) which forms the gas opening with a lower end and protrudes beyond the underside of the filling device (4).

22. Filling machine according to one of the preceding claims, **characterised in that** the filling devices (4) are those without a filling pipe.

23. Filling machine according to one of the preceding claims, **characterised in that** the carbonisation pipe (25) protrudes from an opening of a return gas duct (30) beyond the underside of the filling device (4).

## Revendications

1. Procédé pour remplir des bouteilles, boîtes ou récipients similaires (2) d'un produit de remplissage liquide, par utilisation d'une machine de remplissage (1) à plusieurs positions de remplissage qui comportent chacune un élément de remplissage (4) contre lequel le récipient (2) respectif s'applique en position étanche, par son embouchure de récipient (2'), au moins pendant une partie d'un processus de remplissage et par lequel le volume intérieur du récipient est rempli du produit de remplissage liquide, de manière commandée, au cours d'une phase de remplissage, et est alimenté en gaz CO₂ sous pression au cours d'au moins d'une étape du procédé, **caractérisé en ce que** le produit de remplissage liquide est additionné d'acide carbonique ou est carboné, dans le récipient (2) respectif, par introduction du gaz CO₂ sous pression.

2. Procédé selon la revendication 1, **caractérisé en ce que** la carbonation du produit de remplissage s'effectue dans le récipient (2) après achèvement de la phase de remplissage.

3. Procédé selon la revendication 1 ou 2, **caractérisé en ce que** le produit de remplissage introduit dans le récipient (2) pendant la phase de remplissage est un produit sans teneur en CO₂ ou un produit à teneur en CO₂ qui est sensiblement inférieure à la teneur en CO₂ du produit de remplissage conditionné.

4. Procédé selon l'une des revendications précédentes, **caractérisé en ce que** la carbonation du produit de remplissage dans le récipient (2) s'effectue à travers au moins une ouverture de gaz immergée dans le produit de remplissage liquide, par introduction du gaz CO₂ sous pression.

5. Procédé selon la revendication 4, **caractérisé en ce que** la carbonation du produit de remplissage s'effectue à travers un tube de carbonation (25) qui est immergé par une extrémité inférieure, formant l'ouverture de gaz, à travers l'ouverture de récipient (2'), dans le produit de remplissage liquide, à distance au-dessous du niveau du produit de remplissage.

6. Procédé selon l'une des revendications précédentes, **caractérisé en ce qu'**avant la carbonation du produit de remplissage liquide il est procédé à une précontrainte du récipient (2) à une pression de précontrainte ou de saturation.

7. Procédé selon la revendication 6, **caractérisé en ce que** la précontrainte du récipient s'effectue dans une phase de précontrainte qui précède la phase de remplissage.

8. Procédé selon la revendication 6, **caractérisé en ce que** la précontrainte du récipient s'effectue après la phase de remplissage.

9. Procédé selon l'une des revendications précédentes, **caractérisé en ce que** pour la carbonation, on introduit le gaz CO₂ dans le produit de remplissage liquide, à une pression qui est nettement supérieure à la pression de précontrainte ou de saturation.

10. Procédé selon l'une des revendications précédentes, **caractérisé en ce que** chaque récipient (2) est précontraint avant la carbonation à une pression de précontrainte ou de saturation.

11. Procédé selon l'une des revendications précédentes, **caractérisé en ce que** le volume intérieur du récipient (2) est rincé avec un gaz inerte au cours d'une étape du procédé qui précède la phase de remplissage.

12. Procédé selon la revendication 11, **caractérisé en ce que** le lavage s'effectue avec le gaz inerte ou le gaz CO₂ à travers le tube de carbonation (25).

13. Procédé selon l'une des revendications précédentes, **caractérisé en ce que** le remplissage du récipient (2) s'effectue sous pression atmosphérique pendant la phase de remplissage.

14. Procédé selon l'une des revendications précédentes, **caractérisé en ce que** le remplissage du récipient (2) s'effectue sous contre-pression pendant la phase de remplissage.

15. Procédé selon l'une des revendications précédentes, **caractérisé en ce qu'**après la carbonation, la détente du récipient s'effectue à la pression atmosphérique.

16. Procédé selon la revendication 15, **caractérisé en ce que** la détente à la pression atmosphérique s'effectue en au moins deux étapes, à savoir d'abord une pré-détente à une pression de pré-détente supérieure à la pression atmosphérique, puis une détente résiduelle à la pression atmosphérique.

17. Procédé selon la revendication 16, **caractérisé en ce qu'**il est prévu une phase de stabilisation entre la détente à la pression de pré-détente et la détente résiduelle.

18. Procédé selon l'une des revendications précédentes, **caractérisé en ce qu'**après la carbonation et pendant la détente, il se produit aussi une détente du volume intérieur du tube de carbonation (25).

19. Machine de remplissage pour remplir des bouteilles, boîtes ou récipients similaires (2) d'un produit de remplissage liquide, avec plusieurs positions de remplissage qui comportent chacune un élément de remplissage (4) contre lequel le récipient (2) respectif s'applique en position étanche au moins pendant une partie d'un processus de remplissage, par son embouchure de récipient (2'), et par lequel le volume intérieur du récipient est rempli du produit de remplissage liquide, de manière commandée, au cours d'une phase de remplissage, et est alimenté en gaz CO₂ sous pression au cours d'au moins une étape du procédé, **caractérisée par** des moyens (25) pour carboner le produit de remplissage liquide dans chaque récipient (2), par introduction du gaz CO₂ sous pression dans le produit de remplissage.

20. Machine de remplissage selon la revendication 19, **caractérisée par** au moins une ouverture de gaz sur l'élément de remplissage, qui est immergée dans le produit de remplissage liquide et à travers laquelle s'effectue la carbonation du produit de remplissage dans le récipient (2) par introduction du gaz CO₂ sous pression.

21. Machine de remplissage selon la revendication 20, **caractérisée par** un tube de carbonation (25) qui forme l'ouverture de gaz, par une extrémité inférieure, et qui s'éloigne du côté inférieur de l'élément de remplissage (4).

22. Machine de remplissage selon l'une des revendications précédentes, **caractérisée en ce que** les éléments de remplissage (4) sont des éléments sans tube de remplissage.

23. Machine de remplissage selon l'une des revendications précédentes, **caractérisée en ce que** le tube de carbonation (25) part d'une ouverture d'un canal de retour de gaz (30) en s'éloignant du côté inférieur de l'élément de remplissage (4).
